# EUROPÄISCHE PATENTANMELDUNG

(11) **EP 1 247 939 A1**
(43) Veröffentlichungstag der Anmeldung: **09.10.2002**
(21) Anmeldenummer: 01108759.0
(22) Anmeldetag: 06.04.2001
(51) Int. Cl.: F01D 5/18, F01D 25/12

(54) **Verfahren zur Herstellung einer Turbinenschaufel sowie Turbinenschaufel**

(71) Anmelder: SIEMENS AKTIENGESELLSCHAFT, 80333 München (DE)
(72) Erfinder: Tiemann, Peter, 58452 Witten (DE)

(57) **Zusammenfassung**

Es wird eine Turbinenschaufel sowie ein Verfahren zur Herstellung einer Turbinenschaufel (13,14) beschrieben, die mindestens eine Kammer (22,23,24,25) und mindestens eine Zuführung (30,31) zur Beaufschlagung der Kammer (22,23,24,25) mit einem Kühlmedium aufweist, wobei eine Zuführung (30) winklig zu einer Längsachse (37) der Turbinenschaufel (13,14) verläuft. Es kann daher Kühlmedium in axialer Richtung der Turbine (10) eigeleitet werden. Zur Ausbildung der Zuführung (30) wird ein Kern (35) mit einem Ansatz (33) verwendet, der beabstandet zu einer Form (40) angeordnet wird. Die Zuführung (30) der Turbinenschaufel (13,14) ist daher nach dem Entnehmen aus der Form (40) verschlossen, und wird durch eine Nachbearbeitung freigelegt.

## Beschreibung

Die vorliegende Erfindung betrifft ein Verfahren zur Herstellung einer Turbinenschaufel, die mindestens eine Kammer und mindestens eine Zuführung zur Beaufschlagung der Kammer mit einem Kühlmedium aufweist, wobei mindestens eine Zuführung winklig zu einer Längsachse der Turbinenschaufel verläuft. Sie betrifft weiter eine Turbinenschaufel, insbesondere für eine Gasturbine, die mindestens eine Kammer und mindestens eine Zuführung zur Beaufschlagung der Kammer mit einem Kühlmedium aufweist.

Ein derartiges Verfahren und eine derartige Turbinenschaufel sind aus der US 5,599,166 bekannt. De Turbinenschaufel weist zwei voneinander getrennte, mäanderförmig verlaufende Kammern auf, die jeweils mit einer Zuführung zur Beaufschlagung mit einem Kühlmittel verbunden sind. Die beiden Zuführungen verlaufen im wesentlichen parallel zur Längsachse der Turbinenschaufel.

Die US 5,413,458 beschreibt eine andere Turbinenschaufel, die ebenfalls mindestens eine Kammer zur Beaufschlagung mit einem Kühlmedium aufweist. Das Kühlmedium wird hierbei in einer Richtung zugeführt, die ebenfalls im wesentlichen parallel zur Längsachse der Turbinenschaufel ist.

Nachteilig bei den bekannten Turbinenschaufeln und Herstellungsverfahren ist die zwingende Festlegung der Richtung der Zuführung. Die Turbinenschaufeln weisen im allgemeinen ein Tragflügelprofil auf, das von einem die Turbine durchquerenden Medium umströmt wird. Zur Festlegung an einem Gehäuse oder einem Rotor dient eine Plattform. Bei den bekannten Turbinenschaufeln muß das Kühlmedium zunächst die Plattform durchströmen, ehe es in das Tragflügelprofil eintritt. Dies führt dazu, daß die Plattform und das Tragflügelprofil stets mit demselben Kühlmedium gekühlt werden müssen, insbesondere mit einem Kühlmedium, das denselben Druck und dieselbe Temperatur aufweist. Eine gezielte Kühlung höher beanspruchter Teil der Turbinenschaufel ist nicht möglich.

Aufgabe der vorliegenden Erfindung ist es daher, ein Verfahren zur Herstellung einer Turbinenschaufel sowie eine Turbinenschaufel selbst bereitzustellen, die eine gezielte Beaufschlagung mit einem Kühlmedium ermöglichen.

Erfindungsgemäß wird diese Aufgabe bei einem Verfahren der eingangs genannten Art dadurch gelöst, daß zum Ausbilden der Zuführung ein Kern mit einem Ansatz verwendet wird und der Ansatz beabstandet zu einer Form angeordnet wird, so daß die Zuführung der Turbinenschaufel nach dem Entnehmen aus der Form verschlossen ist, und daß eine Nachbearbeitung zum Freilegen der Zuführung vorgenommen wird. Bei der erfindungsgemäßen Turbinenschaufel ist vorgesehen, daß die Zuführung winklig zu einer Längsachse der Turbinenschaufel und im wesentlichen parallel zu einer Strömungsrichtung eines Mediums durch die Turbine verläuft.

Der oder die zur Herstellung der Turbinenschaufel verwendeten Kerne werden wie bisher in die Form eingesetzt und gehalten. Eine Abstützung der Kerne in der Form über den Ansatz liegt nicht vor. Die Kerne können sich daher wie bei den bekannten Verfahren während des Gießvorgangs bewegen. Eine Beeinflussung der Kernposition durch einen Kontakt zwischen dem Ansatz und der Form liegt nicht vor.

Die Erfindung weicht erstmals von dem Konzept der Zuführungen im wesentlichen parallel zur Längsachse der Turbinenschaufel ab. Es wird erstmals eine Zuführung vorgesehen, die winkelig zur Längsachse angeordnet ist und im wesentlichen parallel zu einer Strömungsrichtung des Mediums durch die Turbine verläuft. Mit dieser Zuführung wird eine gezielte Beaufschlagung hoch beanspruchter Teile der Turbinenschaufel mit einem Kühlmedium ermöglicht.

Vorteilhafte Ausgestaltungen und Weiterbildungen gehen aus den abhängigen Ansprüchen hervor.

Bei dem erfindungsgemäßen Verfahren wird bevorzugt eine zweite Zuführung im wesentlichen parallel zur Längsachse der Turbinenschaufel vorgesehen. Die beiden Zuführungen können dann mit unterschiedlichen Kühlmedien beaufschlagt werden. Dieser Unterschied kann insbesondere im Druck und/oder der Temperatur des jeweils zugeführten Kühlmittels liegen. Es ergibt sich somit eine gezielte, hoch effiziente Kühlung einzelner Teile der Turbinenschaufel.

Es können mehrere Ansätze und entsprechend mehrere derartige Zuführungen vorgesehen werden. Die Zuführungen können an einer Vorderkante, einer Hinterkante oder beiden Kanten der Turbinenschaufel angeordnet werden. Durch die gezielte Anordnung kann die Turbinenschaufel optimal gekühlt werden.

Gemäß einer vorteilhaften Ausgestaltung ist die winklig zur Längsachse verlaufende Zuführung sich verjüngend ausgebildet, insbesondere konisch. Sie weist dann einen relativ großen Eintrittsquerschnitt auf. Das Kühlmedium kann daher mit vergleichsweise geringem Druck zur Zuführung geleitet werden und wird beim Einströmen verdichtet. Die Zuführung ist so gestaltet, daß Strömungsverluste minimiert werden.

Durch die vorteilhafte senkrecht zur Längsachse der Turbinenschaufel verlaufende Zuführung steht ausreichend Bauraum zur Verfügung. Eine komplizierte, das Material schwächende Anordnung der beiden Zuführungen etwa parallel zur Längsachse der Turbinenschaufel kann unterbleiben.

Vorteilhaft ist die in Axialrichtung verlaufende Zuführung zwischen einer Plattform und einem Tragflügelprofil der Turbinenschaufel angeordnet. Das über diese Zuführung zugeführte Kühlmedium kann somit direkt in Kammern des Tragflügelprofils eintreten. Zur Kühlung der Plattform dient dann die zweite, im wesentlichen parallel zur Längsachse verlaufende Zuführung.

Die erfindungsgemäße vorgesehene Aufteilung des Kühlmediums ist insbesondere bei einer Turbinenschaufel vorteilhaft, die mindestens zwei Kammern aufweist. Die erste Kammer steht dann mit der ersten Zuführung und die zweite Kammer mit der zweiten Zuführung in Verbindung. Die erste Kammer ist hierbei vorteilhaft im Bereich einer Vorderkante der Turbinenschaufel angeordnet.

Diese im Bereich der Vorderkante angeordnete Kammer hat im allgemeinen einen höheren Kühlbedarf als die zweite Kammer. Falls die Vorderkante mit Öffnungen versehen ist, durch die das Kühlmedium austreten kann, muß darüber hinaus eine Beaufschlagung mit einem Kühlmedium höheren Drucks erfolgen. Grund hierfür ist, daß das Kühlmedium zum Ausströmen aus der ersten Kammer den Stahldruck des durch die Turbine strömenden Medium überwinden muß. Erfindungsgemäß kann nun die erste Kammer über die erste Zuführung mit einem Kühlmedium mit höherem Druck als die zweite Kammer beaufschlagt werden. Diese erste Kammer kann somit gezielt stärker gekühlt werden. Dieser Kühlaufwand ist für die zweite Kammer nicht erforderlich. Es kann daher der Verbrauch des Kühlmediums optimiert und hierdurch der Gesamtwirkungsgrad gesteigert werden. Alternativ oder zusätzlich kann auch eine gezielte Kühlung der Hinterkante erfolgen.

Nachstehend wird die Erfindung an Hand von Ausführungsbeispielen näher erläutert, die in schematischer Weise in der Zeichnung dargestellt sind. Für gleiche und funktionsidentische Bauteile werden durchgehend dieselben Bezugszeichen verwendet. Dabei zeigt:
Figur 1 einen schematischen Längsschnitt durch eine Gasturbine;
Figur 2 einen Längsschnitt durch eine Turbinenleitschaufel gemäß Linie II-II in Figur 3;
Figur 3 einen Querschnitt durch eine Turbinenleitschaufel gemäß Linie III-III in Figur 2;
Figur 4 eine Darstellung eines weiteren Ausführungsbeispiels in einer Ansicht ähnlich Figur2;
Figur 5 eine Draufsicht auf eine Anordnung von Kernen zur Herstellung der Turbinenschaufel gemäß Figur 2;
Figur 6 einen Schnitt längs der Linie VI-VI in Figur 2; und
Figur 7 eine schematische Darstellung eines Kerns zur Herstellung einer Turbinenschaufel.

Figur 1 zeigt einen schematischen Längsschnitt durch eine Gasturbine 10 mit einem Gehäuse 11 und einem Rotor 12. Am Gehäuse 11 sind Reihen von Leitschaufeln 13 und am Rotor 12 Reihen von Laufschaufeln 14 vorgesehen. Die Gasturbine 10 wird gemäß Pfeilrichtung 15 von einem Heißgas durchströmt, das den Rotor 12 in eine Drehung um seine Drehachse 16 in Pfeilrichtung 17 versetzt. Zur Kühlung dient ein Kühlmedium, das gemäß den Pfeilen 18, 19 zugeführt wird. Zur Vereinfachung ist diese Zuführung nur bei einer Leitschaufel 13 dargestellt. Die vorliegende Erfindung ist allerdings nicht auf eine Leitschaufel 13 beschränkt, sondern kann auch bei einer Laufschaufel 14 eingesetzt werden.

Figur 2 zeigt einen Längsschnitt und Figur 3 einen Querschnitt durch eine Leitschaufel 13. Die Leitschaufel 13 weist eine Plattform 38 zur Befestigung am Gehäuse 11 und ein Tragflügelprofil 39 auf, das von dem Heißgas umströmt wird. Dieses Tragflügelprofil 39 wird von einer saugseitigen Wand 20 und einer druckseitigen Wand 21 gebildet. Zwischen den Wänden 20, 21 sind eine erste Kammer 22 und drei weitere, miteinander in Verbindung stehende Kammern 23, 24, 25 vorgesehen. Die einzelnen Kammern 22, 23, 24, 25 sind über Wände 26 voneinander getrennt. Zur Abdeckung dient eine nachträglich angebrachte Plattform 38, beispielsweise in Form eines Blechs oder Lochblechs. Die erste Kammer 22 ist hierbei an einer Vorderkante 32 des Tragflügelprofils 39 der Leitschaufel 13 angeordnet.

Zur Beaufschlagung der Kammer 22 mit einem Kühlmedium dient ein Ansatz 30, der eine Zuführung für das Kühlmedium bildet. Die Kammer 23 wird über Öffnungen 31 mit einem Kühlmedium beaufschlagt, das nacheinander die erste Kammer 23 und dann die Kammern 24, 25 durchströmt. Die Öffnungen 34 bilden ebenfalls eine Zuführung. Das Kühlmedium wird der Kammer 22 gemäß Pfeilrichtung 18 etwa senkrecht zu einer Längsachse 37 der Leitschaufel 13 zugeführt. Die Beaufschlagung der Kammer 23 erfolgt gemäß Pfeilrichtung 19 etwa parallel zur Längsachse. Der Ansatz 30 ermöglicht eine Zuführung zwischen der Plattform 38 und dem Tragflügelprofil 39.

Die Kammer 22 wird mit Kühlmedium eines höheren Drucks als die Kammer 23 beaufschlagt. Grund hierfür ist, daß diese Kammer 22 im Bereich der stark beanspruchten Vorderkante 32 der Leitschaufel 13 liegt. Das höhere Druckniveau ist insbesondere dann erforderlich, wenn die Kammer 22 mit einer Reihe von Öffnungen 27, 28 versehen ist. Durch diese Öffnungen kann das Kühlmedium austreten und einen Kühlfilm bilden, der sich entlang der Wände 20, 21 im Bereich der Vorderkante 32 erstreckt. Da die Vorderkante 32 direkt von dem Heißgas angeströmt wird, muß nicht nur der statische Druck des Heißgases, sondern zusätzlich noch dessen Staudruck überwunden werden.

Im Bereich einer Hinterkante 34 der Leitschaufel 13 ist ein Spalt 29 vorgesehen. Durch diesen Spalt tritt das der Kammer 23 zugeführte Kühlmedium aus. Da der Spalt 29 lediglich mit dem statischen Druck des Heißgases beaufschlagt wird, ist für die Kühlung der Kammern 23, 24, 25 ein geringerer Druck des Kühlmediums ausreichend.

Bei der erfindungsgemäßen Turbinenschaufel 13, 14 wird somit die stärker beanspruchte Kammer 22 mit Kühlmedium eines höheren Drucks gekühlt als die weiteren Kammern 23, 24, 25. Für dieses Kühlmittel ist eine eigene Zuführung in Form des Ansatzes 30 vorgesehen. Diese Zuführung 30 verläuft winkelig zur Längsachse 37 der Turbinenschaufel 13, 14 und ist zwischen der Plattform 38 und dem Tragflügelprofil 39 angeordnet. Sie ist konisch ausgebildet und weist eine strömungsgünstige Form auf.

Zur Beaufschlagung der weiteren Kammern 23, 24, 25 mit dem Kühlmedium ist eine eigene Zuführung 31 vorgesehen. Das Kühlmedium wird über diese Zuführung 31 im wesentlichen parallel zur Längsachse 37 zugeführt.

Figur 4 zeigt ein weiteres Ausführungsbeispiel einer Turbinenschaufel 13 in einer Ansicht ähnlich Figur 2. Diese Turbinenschaufel 13 weist zwei Ansätze 30a, 30b auf, von denen einer an der Vorderkante 32 und einer an der Hinterkante 33 angeordnet ist. Beide Ansätze 30a, 30b sind konisch und strömungsgünstig ausgebildet. Das über die Ansätze 30a, 30b zugeführte Kühlmedium beaufschlagt jeweils Kammern 22, 25, die im Bereich der Vorderkante 32 oder der Hinterkante 34 liegen. Der Mittelbereich mit den Kammer 23, 24 wird über eine Zuführung 31 im wesentlichen parallel zur Längsachse 37 beaufschlagt.

Figur 5 zeigt eine Draufsicht auf den zur Herstellung der in Figur 2 dargestellten Turbinenschaufel 13 verwendeten Kern 35a, 35b 35c und Figur 6 einen Schnitt längs der Linie VI-VI durch diese Turbinenschaufel 13. Der Ansatz 33 des Kerns 35a, 35b, 35c verjüngt sich, so daß sich auch der zur Zuführung dienende Ansatz 30 der Turbinenschaufel 13 verjüngt. Die Innenseite des Ansatzes 30 ist glatt ausgebildet, so daß der Strömungswiderstand minimiert wird.

Figur 7 zeigt schematisch einen mehrteiligen Kern 35a, 35b, 35c in einer Form 40. Die Einzelteile 35a, 35b, 35c sind über Verbindungsstifte 36 relativ zueinander fixiert. Der Kern 35a, 35b, 35c ragt über die Form 40 hinaus und wird dort gehalten. Die sich ergebenden Öffnungen in der Turbinenschaufel 13, 14 werden nachträglich durch die Plattform 38 verschlossen.

Die Ansätze 33a, 33b stehen nicht in Kontakt mit der Form 40. Der Kern35a, 35b, 35c kann sich daher wie bei den bekannten Verfahren beim Gießen bewegen.

Zur Herstellung der erfindungsgemäßen Turbinenschaufel 13, 14 wird der dargestellte Kern 35a, 35b, 35c in die Form 40 eingebracht und die Form 40 geschlossen. Nach dem Einfüllen und Abkühlen des Materials wird die Form 40 geöffnet und die Turbinenschaufel 13, 14 zusammen mit dem Kern 35a, 35b, 35c entnommen. Anschließend wird der Kern 35a, 35b, 35c entfernt, beispielsweise ausgelaugt. Der Ansatz 30 der Turbinenschaufel 13, 14 ist dann zunächst noch verschlossen. Er wird durch eine geeignete Nachbearbeitung freigelegt. Die fertiggestellte Turbinenschaufel 13, 14 stellt dann eine Zuführung des Kühlmediums sowohl in axialer Richtung winkelig zur Längsachse 37 als auch parallel zur Längsachse 37 bereit.

## Patentansprüche

1. Verfahren zur Herstellung einer Turbinenschaufel (13; 14), die mindestens eine Kammer (22; 23, 24, 25) und mindestens eine Zuführung (30; 31) zur Beaufschlagung der Kammer (22; 23, 24, 25) mit einem Kühlmedium aufweist, wobei mindestens eine Zuführung (30) winklig zu einer Längsachse (37) der Turbinenschaufel (13; 14) verläuft, **dadurch gekennzeichnet, daß** zum Ausbilden der Zuführung (30) ein Kern (35) mit einem Ansatz (33) verwendet wird und der Ansatz (33) beabstandet zu einer Form (40) angeordnet wird, so daß die Zuführung (30) der Turbinenschaufel (13; 14) nach dem Entnehmen aus der Form (40) verschlossen ist, und daß eine Nachbearbeitung zum Freilegen der Zuführung (30) vorgenommen wird.

2. Verfahren nach Anspruch 1, **dadurch gekennzeichnet, daß** eine zweite Zuführung (31) vorgesehen wird.

3. Turbinenschaufel, insbesondere für eine Gasturbine (10), die mindestens eine Kammer (22; 23, 24, 25) und mindestens eine Zuführung (30; 31) zur Beaufschlagung der Kammer (22; 23, 24, 25) mit einem Kühlmedium aufweist, **dadurch gekennzeichnet, daß** die Zuführung (30) winklig zu einer Längsachse (37) der Turbinenschaufel (13; 14) und im wesentlichen parallel zu einer Strömungsrichtung (15) eines Mediums durch die Turbine (10) verläuft.

4. Turbinenschaufel nach Anspruch 3, **dadurch gekennzeichnet ,daß** die Zuführung (30) an einer Vorderkante (32) und/oder einer Hinterkante (34) der Turbinenschaufel (13; 14) angeordnet ist.

5. Turbinenschaufel nach Anspruch 3 oder 4, **dadurch gekennzeichnet, daß** die Zuführung (30) etwa senkrecht zur Längsachse (37) der Turbinenschaufel (13; 14) verläuft.

6. Turbinenschaufel nach einem der Ansprüche 3 bis 5, **dadurch gekennzeichnet, daß** die Zuführung (30) zwischen einer Plattform (38) und einem Tragflügelprofil (39) der Turbinenschaufel (13; 14) angeordnet ist.

7. Turbinenschaufel nach einem der Ansprüche 3 bis 6, **dadurch gekennzeichnet, daß** die Zuführung (30) sich verjüngend ausgebildet ist, insbesondere konisch ausgebildet ist.

8. Turbinenschaufel nach einem der Ansprüche 3 bis 7, **dadurch gekennzeichnet, daß** zusätzlich eine zweite Zuführung (31) vorgesehen ist, die im wesentlichen parallel zur Längsachse (37) der Turbinenschaufel (13; 14) verläuft.

9. Turbinenschaufel nach Anspruch 8, **dadurch gekennzeichnet, daß** mindestens zwei Kammern (22; 23, 24, 25) vorgesehen sind, wobei eine erste Kammer (22) mit der ersten Zuführung (30) und eine zweite Kammer (23, 24, 25) mit der zweiten Zuführung (31) in Verbindung steht.

10. Turbinenschaufel nach Anspruch 9, **dadurch gekennzeichnet, daß** die erste Kammer (30) im Bereich einer Vorderkante (32) oder einer Hinterkante (34) der Turbinenschaufel (13; 14) angeordnet ist.
